# EUROPÄISCHE PATENTSCHRIFT

(11) **EP 3 102 473 B1**
(45) Veröffentlichungstag und Bekanntmachung des Hinweises auf die Patenterteilung: **03.10.2018**
(21) Anmeldenummer: 15741873.2
(22) Anmeldetag: 31.03.2015
(51) Int. Cl.: B61D 19/02, B61D 23/02, E06B 7/205

(54) **DRUCKERTÜCHTIGTE TÜR FÜR EIN SCHIENENFAHRZEUG DES HOCHGESCHWINDIGKEITSVERKEHRS**
PRESSURE-SEALED DOOR FOR A HIGH-SPEED RAIL VEHICLE
PORTE À L'ÉPREUVE DE LA PRESSION POUR VÉHICULE FERROVIAIRE CIRCULANT À GRANDE VITESSE

(30) Priorität: 02.05.2014 DE 102014208288
(43) Veröffentlichungstag der Anmeldung: 14.12.2016
(73) Patentinhaber: Siemens Aktiengesellschaft, 80333 München (DE)
(72) Erfinder: KRÜGER, Axel, 47799 Krefeld (DE)
(86) Internationale Anmeldenummer: PCT/EP2015/057003
(87) Internationale Veröffentlichungsnummer: WO 2015/165677

(56) Entgegenhaltungen:
- EP-A1- 1 762 453
- EP-A1- 2 597 007
- CH-A- 142 682
- CN-Y- 201 376 485
- DE-U1- 20 311 653
- DE-U1-202007 010 288
- FR-A1- 2 540 057
- FR-A5- 2 094 969
- GB-A- 2 202 891
- US-A- 2 441 073

## Beschreibung

Die Erfindung betrifft ein Fahrzeug mit einer Einstiegstür in einem Einstiegsbereich des Fahrzeugs.

Es sind Einstiegstüren bei Schienenfahrzeugen des Hochgeschwindigkeitsverkehrs bekannt geworden, die druckertüchtigt ausgeführt sind. Beispielsweise wird mittels Druckluft ein aufblasbares Dichtsystem zur Abdichtung der Türen verwendet. Diese Systeme gelten als aufwendig in der Konstruktion.

Die Druckschrift GB 2 202 891 A offenbart eine Einstiegstüre eines Schienenfahrzeugs, welche gegen einen festen Dichtungssteg abgedichtet ist. Die DE 203 11 653 U1 lehrt eine entsprechende Dichtungseinrichtung an einer Schwenk-Schiebetür für ein Schienenfahrzeug.

Das Dokument CH 142 682 A zeigt einen Dichtungssteg, der zwischen einem dichtenden und einem offenen Zustand bewegbar ist, so dass er im dichtenden Zustand aus dem Fußboden ragt und im offenen Zustand im Fußboden versenkt ist. Die US 2 441 073 A und DE 20 2007 010 288 U1 lehren weitere Dichtungseinrichtungen mit bewegbaren Dichtungsstegen.

Der Erfindung liegt die Aufgabe zugrunde, eine einfache und kostengünstige Vorrichtung zur Druckertüchtigung von Fahrzeugtüren vorzuschlagen.

Gelöst wird die Aufgabe durch den Gegenstand des unabhängigen Patentanspruchs 1. Weiterbildungen und Ausgestaltungen der Erfindung finden sich in den Merkmalen der abhängigen Patentansprüche wieder.

Ein erfindungsgemäßes Fahrzeug, insbesondere ein Schienenfahrzeug des Personenverkehrs, insbesondere des Hochgeschwin digkeitsverkehrs, umfasst wenigstens eine Tür, insbesondere eine Einstiegstür in einem Einstiegsbereich des Fahrzeugs. Die Einstiegstür kann auch als Außentür bezeichnet werden, welche den Innenraum des Fahrzeugs im geschlossenen Zustand der Tür gegenüber der Umwelt des Fahrzeugs verschließt und in offenen Zustand der Tür freigibt.

Erfindungsgemäß umfasst das Fahrzeug zum Abdichten der Tür im Bodenbereich fürderhin wenigstens einen Dichtungssteg, welcher im Bereich der Tür und somit insbesondere im Einstiegsbereich des Fahrzeugs angeordnet ist und derart bewegbar an einem Fußboden des Fahrzeugs angeordnet ist, dass er zumindest zwischen einem dichtenden und einem offenen Zustand bewegbar ist, so dass er in dem dichtenden Zustand aus dem Fußboden ragt und eine Dichtfläche zur Abdichtung der geschlossenen Tür zum Innenraum des Fahrzeugs bildet und, dass er in dem offenen Zustand im Fußboden versenkt ist.

Die Dichtfläche ist geeignet zur Anlage einer Dichtung, insbesondere einer Dichtung der Tür, und zur Abdichtung der geschlossenen Tür zum Innenraum des Fahrzeugs.

Der Dichtungssteg ist dabei beispielsweise vertikal verschiebbar am Fußboden angeordnet oder er ist schwenkbar am Fußboden angeordnet.

Die Erfindung ermöglicht eine vertikale Dichtfläche zur Anlage einer horizontal wirkenden Dichtung und dennoch einen stufenlosen Eingangsbereich.

Zur Abdichtung des Dichtungsstegs gegen den Fußboden umfasst der Fußboden eine weitere Dichtung, welche im dichtenden Zustand zwischen dem Dichtungssteg und dem Fußboden vorgespannt ist. Sie ist bevorzugt in einer Ausnehmung am Fußboden angeordnet, in welcher der Dichtungssteg versenkbar ist. Insbesondere ist sie derart angeordnet, dass sie in horizontaler Richtung zwischen einer vertikal verlaufenden Innenwandung der Ausnehmung des Fußbodens und der Dichtfläche des Dichtungsstegs vorgespannt wirkt.

Weitergebildet ist der Dichtungssteg derart schwenkbar am Fußboden angeordnet, dass Dichtfläche des Dichtungsstegs im offenen Zustand als Trittfläche des Fußbodens dient. Der Dichtungssteg ist derart im Fußboden versenkt, dass die Dichtfläche im offenen Zustand bündig mit den unmittelbar an sie anschließenden Teilen des Fußbodens abschließt und insbesondere eine stufenfreie Ebene bildet.

Die Dichtfläche des Dichtungsstegs ist weitergebildet im dichtenden Zustand vertikal ausgerichtet und zur Anlage einer horizontal wirkenden Dichtung geeignet. Insbesondere umfasst die Tür eine solche Dichtung, welche im dichtenden Zustand zwischen Dichtfläche des Dichtungsstegs und Tür, insbesondere in horizontaler Richtung, vorgespannt ist. Die Dichtung der Tür ist gemäß einem Ausführungsbeispiel auf einer dem Innenraum des Fahrzeugs zugewandten Seite der Tür angeordnet. Als Dichtung könnte beispielsweise eine Doppellippendichtung dienen. Dann könnte die Dichtfläche als Anlagefläche der Doppellippendichtung insbesondere mindestens 40 mm in vertikaler Richtung betragen.

Die Tür ist gemäß einer Ausführungsform als Schwenk-Schiebetür ausgebildet. Im Vergleich zu ihrem geschlossenen Zustand ist sie im offenen Zustand vom Fahrzeug weg versetzt. Der Dichtungssteg ist weitergebildet um eine horizontale Achse schwenkbar am Fußboden des Fahrzeugs angeordnet. Insbesondere ist die weitere Dichtung zur Abdichtung des Dichtungsstegs gegen den Fußboden im Bereich dieser horizontalen Drehachse angeordnet.

Es ist aber alternativ auch denkbar, dass der Dichtungssteg vertikal verschiebbar am Fußboden angeordnet ist. Seine Dichtfläche kann dabei wiederum vertikal verlaufen oder sie verläuft im Wesentlichen horizontal. Eine vertikal verlaufende Dichtfläche wäre im offenen Zustand im Fußboden versenkt. Die horizontale Dichtfläche hingegen würde ebenfalls als Trittfläche des Fußbodens im offenen Zustand wirken. Dann würde die Dichtung zwischen Dichtungssteg und Tür jedoch vertikal wirken. Eine horizontal wirkende Dichtung ist von Vorteil. In beiden Fällen wäre aber auch hier die Stufenfreiheit des Fußbodens möglich.

Um einen barrierefreien Ein- oder Ausstieg aus dem Fahrzeug zu ermöglichen wird die Tür aus dem geschlossenen in den offenen Zustand bewegt und analog der Dichtungssteg aus dem dichtenden Zustand in den offenen Zustand.

Eine weitere Weiterbildung der Erfindung ist darin zu sehen, dass das erfindungsgemäße Fahrzeug wenigstens eine in einem Einstiegsbereich des Schienenfahrzeugs angeordnete, linear, insbesondere in horizontaler Richtung verschiebbare Trittplattform zur Überbrückung eines Spalts in horizontaler Richtung zwischen dem Einstiegsbereich des Fahrzeugs und einem Bahnsteig umfasst, wobei das Schienenfahrzeug eine Ausnehmung zur Aufnahme der Trittplattform umfasst, welche unterhalb eines Fußbodens in einem Einstiegsbereich des Schienenfahrzeugs angeordnet ist, wobei es eine Klappe umfasst, welche derart schwenkbar am Fußboden des Schienenfahrzeugs angeordnet ist, dass die Klappe in einem eingeschobenen Zustand der Trittplattform die Ausnehmung zur Aufnahme der Trittplattform verschließt und wobei die Klappe in einem ausgeschobenen Zustand der Trittplattform als Rampe zwischen dem Fußboden und der Trittplattform dient.

Die Trittplattform ist im eingeschobenen Zustand im Fahrzeugrumpf unterhalb eines Fußbodens in einem Einstiegsbereich des Fahrzeugs angeordnet. Dort ist die entsprechende Ausnehmung vorgesehen. Die Ausnehmung wird durch die schwenkbare Klappe im eingeschobenen Zustand verschlossen, insbesondere derart, dass die Klappe bündig mit der Außenhaut des Fahrzeugs ist. Sie verschließt den Fahrzeugrumpf nach außen. Dazu ist die Klappe weitergebildet um eine horizontale Achse drehbar am Fußboden gelagert. Die Achse befindet sich dabei im Bereich einer dem Bahnsteig zugewandten bzw. vom Innenraum des Fahrzeugs abgewandten Stirnseite des Fahrzeugs.

Auch zur Bildung einer Rampe zwischen dem Fußboden und der Trittplattform im ausgeschobenen Zustand der Trittplattform ist die Klappe entsprechend ausgeformt. Die Klappe weist beispielsweise einen keilförmigen Querschnitt auf.

Klappe erfüllt gleichzeitig zwei Funktionen. Einerseits dient sie zum Verschließen der Ausnehmung zur Aufnahme des Schiebetritts. Andererseits dient sie als Rampe zum Ausgleich vom Fußbodenniveau auf das Trittflächenniveau der Trittplattform. Dieses kann wiederum gleich hoch sein einem Bahnsteigniveau. Der Vorteil liegt im stufenfreien angleichen der einzelnen Niveaus. Zum Erleichtern des Ein- oder Aussteigens des Fahrzeugs.

Die Erfindung lässt zahlreiche Ausführungsformen zu. Sie wird anhand der nachfolgenden Figur näher erläutert, in welcher ein Ausgestaltungsbeispiel dargestellt ist.

In der Figur ist ein Schienenfahrzeug zur Personenbeförderung im Teilquerschnitt schematisch dargestellt. Das Schienenfahrzeug umfasst eine in einem Einstiegsbereich des Schienenfahrzeugs angeordnete Einstiegstür 1 zum Öffnen und Verschließen eines Innenraums 11 des Schienenfahrzeugs. Des Weiteren umfasst es einen Dichtungssteg 3. Die Tür 1 ist zwischen einem geschlossenen und einem offenen Zustand bewegbar ausgebildet. Der Dichtungssteg 3 ist gleichermaßen zwischen einem dichtenden und einem offenen Zustand bewegbar ausgeführt.

Es sind sowohl der geschlossene Zustand der Tür 1 sowie der dichtende Zustand des Dichtungsstegs 3 mit durchgezogenen Linien, als auch der offene Zustand der Tür 1 und der offene Zustand des Dichtungsstegs 3 mit gestrichelten Linien veranschaulicht.

Der Dichtungssteg 3 bildet in dem dichtenden Zustand eine Dichtfläche 12 für eine Dichtung 8 der Tür 1, der die geschlossene Tür 1 zum Innenraum 11 des Fahrzeugs abdichtet. Die Dichtung 8 ist hier als Doppellippendichtung ausgeformt.

Um die geschlossene Tür 1 zum Innenraum 11 des Fahrzeugs abzudichten, wird die Dichtung 8 zwischen der Dichtfläche 12 des Dichtungsstegs 3 und der Tür 1 vorgespannt. Die Dichtung wirkt in horizontaler Richtung.

Der Dichtungssteg 3 ist schwenkbar um die horizontale Achse 6 am Fußboden 2 angeordnet. Im offenen Zustand ist der Dichtungssteg 3 eingeklappt und im Fußboden 2 versenkt. Im dichtenden Zustand hingegen ist der Dichtungssteg 3 ausgeklappt und ragt aus dem Fußboden 2 heraus. Dieselbe Fläche des Dichtungsstegs, die im dichtenden Zustand als Dichtfläche 12 wirkt, dient im offenen Zustand hier als Trittfläche 13 des Fußbodens 2. Der Dichtungssteg 3 ist gemäß dieser Ausführungsform vollständig im Fußboden 2 versenkt und schließt mit diesem bündig ab, so dass der Fußboden im Einstiegsbereich zumindest im Bereich des Dichtungsstegs 3 barrierefrei ist.

Neben der Dichtung 8 zwischen der Tür 1 und dem Dichtungssteg 3 ist hier eine weitere Dichtung 10 vorgesehen, die im dichtenden Zustand des Dichtungsstegs 3 zwischen dem Dichtungssteg 3 und dem Fußboden 2 wirkt und entsprechend zwischen dem Dichtungssteg 3 und dem Fußboden 2 angeordnet und vorgespannt ist. Die Dichtung 10 ist positionsfest am Fußboden 2 angeordnet. Sie befindet sich sowohl im dichtenden als auch im offenen Zustand des Dichtungsstegs 3 an der relativ zu diesem gesehen gleichen Stelle.

Das Fahrzeug kann einen Türrahmen umfassen, gegen welchen die Tür ansonsten abgedichtet ist, insbesondere gegen welchen die Tür angelehnt und gegebenenfalls unter Zwischenlage von weiteren Dichtungen vorgespannt ist.

Des Weiteren umfasst das Schienenfahrzeug in diesem Ausgestaltungsbeispiel eine linear in horizontlaer Richtung verschiebbare Trittplattform 4 zur Überbrückung eines Spalts in horizontaler Richtung zwischen dem Einstiegsbereich des Fahrzeugs und einem Bahnsteig 9. Zur Aufnahme der Trittplattform 4 im Fahrzeugrumpf umfasst das Schienenfahrzeug eine Ausnehmung 14, welche unterhalb des Fußbodens 2 im Einstiegsbereich des Schienenfahrzeugs angeordnet ist. Darüber hinaus ist eine Klappe 5 vorgesehen, welche derart schwenkbar um eine horizontale Achse 7 am Fußboden 2 des Schienenfahrzeugs gelagert ist, dass die Klappe 5 in einem eingeschobenen Zustand der Trittplattform 4 die Ausnehmung 14 zur Aufnahme der Trittplattform 4 verschließt und, dass die Klappe 5 in einem ausgeschobenen Zustand der Trittplattform 4 als Rampe zwischen dem Fußboden 2 und der Trittplattform 4 dient.

Im eingeschobenen Zustand, welcher gestrichelt gezeichnet ist, schließt die Klappe 5 den Fahrzeugrumpf bündig mit der die Klappe 5 unmittelbar umgebenden Außenhaut des Fahrzeugs ab.

Der ausgeschobene Zustand ist mit durchgehenden Linien skizziert. Die Klappe 5 fungiert als Rampe zum Ausgleich vom Fußbodenniveau des Fußbodens 2 des Fahrzeugs und dem Trittflächenniveau der Trittplattform 4. Die Trittplattform 4 weist hier zusätzlich einen keilförmigen Bereich seiner dem Bahnsteig 9 zugewandten Stirnseite auf, um das Trittflächenniveau der Trittplattform 4 dem Bahnsteigniveau anzugleichen. Wiederum alles stufenfrei.

## Patentansprüche

1. Fahrzeug des Personenverkehrs, mit wenigstens einer als Schwenk-Schiebetür ausgebildeten Tür (1) und einem Dichtungssteg (3) im Bereich der Tür (1), **dadurch gekennzeichnet, dass** der Dichtungssteg (3) an einem Fußboden (2) des Fahrzeugs angeordnet ist und zumindest zwischen einem dichtenden und einem offenen Zustand bewegbar ist, so dass er in dem dichtenden Zustand aus dem Fußboden (2) ragt und eine Dichtfläche (12) zur Abdichtung der geschlossenen Tür (1) zum Innenraum des Fahrzeugs bildet und, dass er in dem offenen Zustand im Fußboden (2) versenkt ist und bündig mit dem ihn unmittelbar umgebenden Teil des Fußbodens (2) abschließt, wobei der Fußboden zur Abdichtung des Dichtungsstegs gegen den Fußboden eine weitere Dichtung umfasst, welche im dichtenden Zustand zwischen dem Dichtungssteg und dem Fußboden vorgespannt ist.

2. Fahrzeug nach Anspruch 1, **dadurch gekennzeichnet, dass** der Dichtungssteg (3) schwenkbar am Fußboden (2) angeordnet ist.

3. Fahrzeug nach einem der Ansprüche 1 oder 2, **dadurch gekennzeichnet, dass** die Dichtfläche (12) des Dichtungsstegs (3) im dichtenden Zustand vertikal ausgerichtet ist.

4. Fahrzeug nach einem der Ansprüche 1 bis 3, **dadurch gekennzeichnet, dass** die Tür (1) eine Dichtung (8) zur Anlage an der Dichtfläche (12) des Dichtungsstegs (3) im dichtenden Zustand umfasst.

5. Fahrzeug nach Anspruch 4, **dadurch gekennzeichnet, dass** die Dichtung (8) als Doppellippendichtung ausgebildet ist.

6. Fahrzeug nach einem der Ansprüche 1 bis 5, **dadurch gekennzeichnet, dass** der Fußboden (2) im offenen Zustand des Dichtungsstegs (3) im Bereich des Dichtungssteg (3) eben ausgebildet ist.

7. Fahrzeug nach einem der Ansprüche 1 bis 6, **dadurch gekennzeichnet, dass** es wenigstens eine in einem Einstiegsbereich des Schienenfahrzeugs angeordnete, linear verschiebbare Trittplattform (4) zur Überbrückung eines Spalts in horizontaler Richtung zwischen dem Einstiegsbereich des Fahrzeugs und einem Bahnsteig (9) umfasst, wobei das Schienenfahrzeug eine Ausnehmung (14) zur Aufnahme der Trittplattform (4) umfasst, welche unterhalb eines Fußbodens (2) in einem Einstiegsbereich des Schienenfahrzeugs angeordnet ist, wobei es eine Klappe (5) umfasst, welche derart schwenkbar am Fußboden (2) des Schienenfahrzeugs angeordnet ist, dass die Klappe (5) in einem eingeschobenen Zustand der Trittplattform (4) die Ausnehmung zur Aufnahme der Trittplattform (4) verschließt und wobei die Klappe (5) in einem ausgeschobenen Zustand der Trittplattform (4) als Rampe zwischen dem Fußboden und der Trittplattform dient.

8. Fahrzeug nach Anspruch 7, **dadurch gekennzeichnet, dass** die Trittplattform (1) in horizontaler Richtung verschiebbar ist.

9. Fahrzeug nach einem der Ansprüche 7 oder 8, **dadurch gekennzeichnet, dass** die Klappe (5) um eine horizontale Achse (7) drehbar am Fußboden (2) gelagert ist.

10. Fahrzeug nach einem der Ansprüche 1 bis 9, **dadurch gekennzeichnet, dass** es ein Schienenfahrzeug ist.

## Claims

1. Passenger vehicle, having at least one door (1) configured as a sliding/swing door and having a sealing web (3) in the region of the door (1), **characterized in that** the sealing web is arranged on a floor (2) of the vehicle and is movable at least between a sealing and an open state, so that in the sealing state it projects from the floor (2) and forms a sealing surface (12) for sealing the closed door (1) in respect of the vehicle interior and that it is recessed in the floor (2) in the open state and ends flush with the part of the floor (2) directly surrounding it in the open state, in order for the sealing web to be sealed against the floor, the floor comprising a further seal which is prestressed in the sealing state between the sealing web and the floor.

2. Vehicle according to Claim 1, **characterized in that** the sealing web (3) is arranged pivotably on the floor (2).

3. Vehicle according to one of Claims 1 or 2, **characterized in that** the sealing surface (12) of the sealing web (3) is vertically oriented in the sealing state.

4. Vehicle according to one of Claims 1 to 3, **characterized in that** the door (1) comprises a seal (8) for abutment with the sealing surface (12) of the sealing web (3) in the sealing state.

5. Vehicle according to Claim 4, **characterized in that** the seal (8) is configured as a double-lip seal.

6. Vehicle according to in one of Claims 1 to 5, **characterized in that** the floor (2) is level in the open state of the sealing web (3) in the region of the sealing web (3).

7. Vehicle according to one of Claims 1 to 6, **characterized in that** it comprises at least one stepping platform (4) for bridging a gap in a horizontal direction between the boarding area of the vehicle and a platform (9), which stepping platform is arranged in a boarding area of the rail vehicle and can be displaced linearly, wherein the rail vehicle comprises a recess (14) for receiving the stepping platform (4) which is arranged below a floor (2) in a boarding area of the rail vehicle, wherein it comprises a flap (5) which is arranged pivotably on the floor (2) of the rail vehicle, such that said flap (5) closes the recess for receiving the stepping platform (4) when said stepping platform (4) is in an inserted state and wherein the flap (5) acts as a ramp between the floor and the stepping platform when said stepping platform (4) is in the extended state.

8. Vehicle according to Claim 7, **characterized in that** the stepping platform (1) can be displaced in a horizontal direction.

9. Vehicle according to one of Claims 7 or 8, **characterized in that** the flap (5) is mounted rotatably about a horizontal shaft (7) on the floor (2).

10. Vehicle according to one of Claims 1 to 9, **characterized in that** it is a rail vehicle.

## Revendications

1. Véhicule du trafic des voyageurs, comprenant au moins une porte (1), constituée en porte louvoyante-coulissante, et une réglette (3) d'étanchéité dans la région de la porte (1), **caractérisé en ce que** la réglette (3) d'étanchéité est montée sur un plancher (2) du véhicule et est mobile au moins entre un état donnant l'étanchéité et un état ouvert, de manière, dans l'état donnant de l'étanchéité, à sortir du plancher (2) et à former une surface (12) d'étanchéité pour rendre étanche la porte (1) fermée vis-à-vis de l'intérieur du véhicule et **en ce que**, dans l'état ouvert, elle est enfoncée dans le plancher (2) et est à affleurement avec la partie environnante immédiatement du plancher (2), le plancher (2) comprenant, pour rendre étanche la réglette d'étanchéité par rapport au plancher, une autre étanchéité qui, à l'état donnant de l'étanchéité, est précontrainte entre la réglette d'étanchéité et la plancher.

2. Véhicule suivant la revendication 1, **caractérisé en ce que** la réglette (3) d'étanchéité est montée pivotante sur la plancher (2).

3. Véhicule suivant l'une des revendications 1 ou 2, **caractérisé en ce que** la surface (12) d'étanchéité de la réglette (3) d'étanchéité est dirigée verticalement à l'état donnant de l'étanchéité.

4. Véhicule suivant l'une des revendications 1 à 3, **caractérisé en ce que** la porte (1) comprend une étanchéité (8) pour s'appliquer à la surface (12) d'étanchéité de la réglette (3) d'étanchéité à l'état donnant de l'étanchéité.

5. Véhicule suivant la revendication 4, **caractérisé en ce que** l'étanchéité (8) est constituée en étanchéité à deux lèvres.

6. Véhicule suivant l'une des revendications 1 à 5, **caractérisé en ce que** le plancher (2) est à l'état ouvert de la réglette (3) d'étanchéité constitué plan dans la région de la réglette (3) d'étanchéité.

7. Véhicule suivant l'une des revendications 1 à 6, **caractérisé en ce qu'**il comprend au moins un marchepied (4) coulissant linéairement et disposé dans la partie de montée du véhicule ferroviaire pour ponter un intervalle dans la direction horizontale entre la partie de montée du véhicule ferroviaire et un quai (9), le véhicule ferroviaire comprenant, pour la réception du marchepied (4), un creux (14), qui est disposé en dessous d'un plancher (2) dans une partie de montée du véhicule ferroviaire, dans lequel il comprend un volet (5) monté pivotant sur le plancher (2) du véhicule ferroviaire, de manière à ce que le volet (5), dans un état escamoté du marchepied (4), ferme le creux de réception du marchepied (4) et dans lequel le volet (5), dans un état déployé du marchepied (4), sert de rampe entre le plancher et le marchepied.

8. Véhicule suivant la revendication 7, **caractérisé en ce que** le marchepied (1) est coulissant dans la direction horizontale.

9. Véhicule suivant l'une des revendications 7 ou 8, **caractérisé en ce que** le volet (5) est monté tournant autour d'un axe (7) horizontal sur le plancher (2).

10. Véhicule suivant l'une des revendications 1 à 9, **caractérisé en ce que** c'est un véhicule ferroviaire.
